# EUROPÄISCHE PATENTSCHRIFT

(11) **EP 0 517 006 B1**
(45) Veröffentlichungstag und Bekanntmachung des Hinweises auf die Patenterteilung: **09.08.1995**
(21) Anmeldenummer: 92107981.0
(22) Anmeldetag: 12.05.1992
(51) Int. Cl.: A47C 9/02

(54) **Stehhilfe**
Standing-stool
Support pour une personne en position debout

(30) Priorität: 01.06.1991 DE 4118013
(43) Veröffentlichungstag der Anmeldung: 09.12.1992
(62) Teilanmeldung aus: 94116623.3
(73) Patentinhaber: SIFA Sitzfabrik GmbH, 92237 Sulzbach-Rosenberg (DE)
(72) Erfinder: Neumüller, Konrad, W-8501 Burgthann (DE)
(74) Vertreter: Merten, Fritz

(56) Entgegenhaltungen:
- WO-A-88/02611
- CA-A- 1 270 739
- FR-A- 2 349 304
- US-A- 4 738 487

## Beschreibung

Die Erfindung betrifft eine Stehhilfe mit den Merkmalen des Oberbegriffs des Anspruchs 1.

Verschiedene Ausführungen von Stehhilfen sind bekannt. Das DE-A-82 20 630 zeigt beispielsweise eine Stehhilfe bestehend aus einem Fußgestell, einem an diesem angeschlossenen Stützrahmen, sowie einem an dem Stützrahmen befestigten Sitzträger und einem auf diesem Sitzträger angeordneten Sitzkörper, wobei der Sitzträger mit dem Sitzkörper entlang dem Stützrahmen höhenverstellbar ist. Der Sitzträger wird mit einer Klemmschelle an dem Stützrahmen befestigt. Nachteilig ist hier, daß die Befestigung nicht sicher genug ist und daß die Handhabung umständlich ist, da immer zwei Hände zur Verstellung benötigt werden. Es ist außerdem keine arretierbare Neigungsverstellung des Sitzkörpers vorgesehen. Der Sitzkörper ist auch bezüglich einer seitlichen Drehbewegung völlig starr und unkomfortabel.

Eine ähnliche Stehhilfe ist aus dem DE-A-84 16 541 bekannt, wobei auch hier der Sitzkörper nur höhenverstellbar ist, wobei der Sitzträger aus in dem Stützrahmen verschiebbaren Rohren besteht, welche mittels einer Stellschraube arretierbar sind. Auch hier ergeben sich die Nachteile einer umständlichen Bedienung, einer ungenügenden Sicherheit sowie eines mangelnden Komforts.

Bekannt ist weiter eine Ausführung mit einer Höhenverstellung des Sitzkörpers durch eine Gasfeder. Jedoch ist diese Stehhilfe dadurch relativ aufwendig und bietet auch nicht den Komfort einer seitlichen Drehbewegung des Sitzkörpers.

Die US-A-4,738,487 zeigt eine Stehhilfe, bestehend aus einem Fußgestell, einem an diesem angeschlossenen Stützrahmen, sowie einem an dem Stützrahmen befestigten Sitzträger und einem auf diesem Sitzträger angeordneten Sitzkörper. Der Stützrahmen weist einen Rastkörper auf, der entlang des Stützrahmens verschiebbar ist und Rastlöcher aufweist, die mit Rastnasen in Eingriff bringbar sind, damit der Sitzträger in verschiedenen Positionen arretierbar gelagert wird.

Die FR-A-2 394 304, von der im Oberbegriff des Anspruchs 1 ausgegangen wird, schließlich zeigt eine Stehhilfe, bestehend aus einem Fußgestell, einem an diesem angeschlossenen Stützrahmen aus zwei Rohren, sowie einem an dem Stützrahmen befestigten Sitzträger und einem auf diesem Sitzträger angeordneten Sitzkörper, wobei der Sitzträger mit dem Sitzkörper entlang dem Stützrahmen höhenverstellbar ist. Der Sitzkörper ist schwenkbar an dem Sitzträger befestigt.

Aufgabe der vorliegenden Erfindung ist es, eine Stehhilfe zu schaffen, welche einfach in der Handhabung ist, eine ausreichende Sicherheit bei der Arretierung der Höhenverstellung bietet, einen neigungsverstellbaren Sitzkörper aufweist und auf aufwendige Elemente wie Gasfedern verzichtet.

Diese Aufgabe wird mit den im kennzeichnenden Teil des Anspruchs 1 genannten Merkmalen gelöst. Fortentwicklungen und besondere Ausführungen der Erfindung sind in den Unteransprüchen umfaßt.

Erfindungsgemäß ist die Stehhilfe so aufgebaut, daß der Sitzkörper auf einem Sitzträger befestigt ist, wobei der Sitzträger zwischen zwei nach vorne ragenden Schenkeln eines entlang des Stützrahmens verschiebbaren Rastkörpers schwenkbar und in verschiedenen Positionen arretierbar gelagert ist. Der Rastkörper ist mit Rastnasen mit Rastlöchern des Stützrahmens in Eingriff bringbar und wieder lösbar.

Der Sitzträger ist u-förmig, mit nach unten gerichteten Schenkeln gestaltet und auf einer im oberen Bereich zwischen den Schenkeln des Rastkörpers angeordneten Achse gelagert, wobei die Achse durch in den Schenkeln angeordnete und nach oben gerichtete Langlöcher greift und damit eine Bewegung des Sitzträgers entlang dieser Langlöcher ermöglicht. Die Schenkel des Sitzträgers weisen in ihrem unteren Bereich Stellkerben auf, welche entsprechend der Bewegung des Sitzträgers in den Langlöchern mit im unteren Bereich der Schenkel des Rastkörpers angeordneten Rastmitteln in Eingriff, bzw. wieder außer Eingriff bringbar sind.

Die Schenkel des Sitzträgers sind im Bereich der Stellkerben kurvenförmig gestaltet und die Stellkerben sind an beiden Schenkeln jeweils paarweise auf gleicher Höhe angeordnet. Zwischen den Schenkeln des Sitzträgers ist ein u-förmiges Griffteil mit nach innen greifenden Schenkeln angebracht und dieses Griffteil ist mit dem unteren Bereich seiner Schenkel um eine unterhalb der den Sitzträger und den Rastkörper verbindenden Achse zwischen den Schenkeln des Sitzträgers angeordnete zweite Achse schwenkbar gelagert. Die Schenkel des Griffteils sind in ihrem oberen Bereich mit einer als Steuerkurve geformten Ausnehmung versehen und die den Sitzträger und den Rastkörper verbindende Achse liegt in dieser Ausnehmung liegt, wobei durch Anheben des Griffteils eine erste Position der Achse in der Steuerkurve verlassen und eine zweite Position der Steuerkurve erreicht wird, und wobei in der ersten Position ein Paar der Stellkerben in Eingriff und in der zweiten Position keine Stellkerben in Eingriff mit den Rastmitteln sind, und wobei in der zweiten Position der Sitzträger zwischen den Schenkeln des Rastkörpers frei schwenkbar ist.

Der Bereich, in dem der Sitzträger zwischen den Schenkeln des Rastkörpers schwenkbar ist, ist durch vor und hinter den Stellkerben angeordnete Anschläge der Schenkel des Sitzträgers an den Rastmitteln begrenzt.

Der Rastkörper wird aus einer oberen Platte und einer unteren Platte gebildet, wobei die beiden Platten dessen Schenkel oben und unten abdecken, und die untere Platte Führungslöcher mit geringem Spiel für den Stützrahmen und die obere Platte Langlöcher für den Stützrahmen aufweist, wobei in den Langlöchern nach innen weisende Rastnasen derart angeordnet sind, daß sie in die auf der dem Sitzträger entgegengesetzten Seite des Stützrahmens angebrachten Rastlöcher greifen, wenn der Rastkörper in sich einer ersten, an der hinteren Seite der Langlöcher anliegenden Position befindet und daß die Rastnasen nicht in die Rastlöcher greifen, wenn sich der Rastkörper in einer zweiten, vorne an den Langlöchern anliegenden zweiten Position befindet, wobei der Rastkörper in der zweiten Position auf dem Stützrahmen frei verschiebbar ist. Zwischen den Schenkeln des Rastkörpers und hinter den Schenkeln des Sitzträgers ist eine Riegelachse angeordnet, die durch zwei horizontal angeordnete Langlöcher in den Schenkeln des Rastkörpers nach außen und vorne über den Stützrahmen greift. Die Riegelachse wird in der ersten Position des Griffteils durch die Schenkel des Sitzträgers in den Langlöchern nach hinten gedrückt und so wird die erste Position des Rastkörpers am Stützrahmen und damit der Eingriff der Rastnasen in die Rastlöcher arretiert. In der zweiten Position des Griffteils sind die Schenkel des Sitzträgers soweit von der Riegelachse entfernt, daß diese eine vordere Position in den Langlöchern einnehmen kann, wobei dann durch eine Schwenkbewegung des Rastkörpers dessen Rastnasen außer Eingriff mit den Rastlöchern kommen.

Vorteilhafterweise ist die Riegelachse in dem Bereich, in dem sie an dem Stützrahmen anliegt, mit der Form des Stützkörpers angepaßten Rollkörpern versehen und ist durch an dem Rastkörper angeordnete Federn zur Begünstigung der Arretierung der Rastnasen in den Rastlöchern vorgespannt.

Mit den vorstehenden Merkmalen wird eine Stehhilfe geschaffen, bei der mit einem Handgriff, d.h Anheben des Griffteils, sowohl die Höhenverstellung, als auch die Neigungsverstellung des Sitzkörpers erfolgen kann. Gleichzeitig ist der Sitzkörper sicher in seiner Position arretiert und zusätzlich durch die Riegelachse abgesichert.

Im Folgenden wird die Erfindung ahhand von Zeichnungen näher beschrieben. Dabei zeigen:
- Fig. 1): eine Gesamtansicht der erfindungsgemäßen Stehhilfe;
- Fig. 2): eine Detailansicht von Rastkörper und Sitzträger unter Weglassung der Verkleidung;
- Fig. 3): eine Funktionszusammenschau von Rastkörper, Sitzträger und Griffteil;
- Fig. 4): eine Draufsicht auf die obere Platte des Rastkörpers.

Fig. 1) offenbart eine erfindungsgemäße Stehhilfe 1, bestehend aus einem Fußgestell 3 mit rutschhemmenden Füßen 4 und einem daran angeschlossenen, mit leichter Neigung zu Fußgestell 3 aufstrebenden Stützrahmen 2. Die Neigung spielt eine wichtige Rolle für die Stabilität der Stehhilfe. Der Stützrahmen ist in dieser Ausführung ein u-förmiges, nach oben offenes und mit einem Bügel 21 verbundenes Rohr, das in entsprechenden Ausnehmungen 20 des Fußgestells 3 befestigt ist. Der Stützrahmen kann jedoch auch einteilig mit dem Fußgestell, oder aber mehrteilig aufgebaut sein. In dem Stützrahmen 2 sind an dessen hinterer Seite in regelmäßigen Abständen paarweise in beiden Rohrabschnitten Rastlöcher 7 angebracht. In diesen Rastlöchern wird, wie weiter unten beschrieben, der auf dem Stützrahmen 2 verschiebbare Rastkörper 6 eingehängt und arretiert. Der Rastkörper 6 weist eine obere Platte 48 und eine untere Platte 49 auf, die mit Bohrungen für den Stützrahmen 2 versehen sind und zwei nach vorne gerichtete sich über die Platten 48, 49 hinaus erstreckende Schenkel 42 teilweise abdecken, wobei der Rastkörper im Bereich der Platten 48, 49 seitlich mit Abdeckungen 19 versehen ist. Zwischen den nach vorne ragenden Schenkeln 42 ist um eine Achse 12 schwenkbar der u-förmige Sitzträger 8 gelagert, dessen Schenkel 43 nach unten zeigen und wobei die den Rastkörper 6 und den Sitzträger 8 verbindende Achse 12 jeweils durch deren Schenkel 42, 43 läuft. Auf der oberen Fläche des Sitzträgers 8 ist der Sitzkörper 5 befestigt. Zwischen den Schenkeln 43 des Sitzträgers 8 ist ein Griffteil 9 zu erkennen.

In Fig. 2) sind die Verkleidung 19 und der Sitzkörper 5 weggelassen. Zwischen den Platten 48, 49 des Rastkörpers 6 ist der Stützrahmen 2 zu erkennen, dessen Rohre sich durch Langlöcher 10 in der oberen Platte 48 und Bohrungen 16 in der unteren Platte 49 erstrecken. Auf den Rohren des Stützrahmens 2 laufen Rollkörper, die mit einer weiter unten beschriebenen Riegelachse verbunden sind, die über in Durchbrüchen 24 der Schenkel 42 des Rastkörpers 6 gelagerten Federn 23 gegen die Rohre des Stützrahmens 2 gedrückt werden. Neben den Teilen, die zu Fig. 1) beschrieben wurden, ist hier auch das als sich durch die Schenkel 42 des Rastkörpers sich erstreckende, als dünne Stange ausgebildete Rastmittel 14 zu erkennen.

Das Zusammenwirken der Funktionsteile ist aus Fig. 3) zu entnehmen, die den Rastkörper 6, den Sitzträger 8 mit der Sitzplatte 30 und das Griffteil 9 zeigt. Die nach unten gerichteten Schenkel 43 des u-förmigen Sitzträgers 8 weisen Stellkerben 17 und seitlich neben den Stellkerben 17 als Anschläge 47 und zugleich Abstandshalter dienende Lappen 26 auf. In der hier gezeigten Position, d.h. der gesicherten Stütz- bzw. Sitzposition, liegt ein Paar der paarweise gegenüberliegenden Stellkerben 17 der Schenkel 43 des Sitzträgers 8 auf der als Rastmittel 14 dienenden dünnen Stange auf, die in den Schenkeln 42 des Rastkörpers 6 gelagert ist. Die Rastmittel können jedoch auch aus einfachen Vorsprüngen oder kurzen Bolzen bestehen. In dieser Position ragen die Lappen 26 der Schenkel 43 des Sitzträgers teilweise über weiter hinten in den Schenkeln 42 des Rastkörpers 6 angeordnete horizontale Langlöcher 21, in denen eine Riegelachse geführt ist, die auf diese Weise nach hinten gedrückt ist und so eine Entriegelung des Rastkörpers 6 vom Stützrahmen 2 verhindert. In dieser Position hängt das u-förmige Griffstück 9, das mit seinen nach unten gerichteten Schenkeln 45 um eine in den Schenkeln 43 des Sitzträgers 6 oberhalb der Stellkerben 17 gehaltenen Achse 46 schwenkbar gelagert ist, soweit nach vorne und unten, wie dies eine in seinen Schenkeln 45 oberhalb der Achse 46 angeordnete als Steuerkurve 13 ausgebildete Ausnehmung, für die den Rastkörper 6 und den Sitzträger 8 verbindende Achse erlaubt. Die Steuerkurve 13 verläuft von einem Punkt näher an der Oberseite des Griffteils 9 zu einem Punkt, der weiter von dieser Oberfläche entfernt ist.

Während die den Rastkörper 6 und den Sitzträger 8 verbindende Achse 12 in den Schenkeln 42 des Rastkörpers 6 unverrückbar gelagert ist, ist die diese Achse 12 aufnehmende Ausnehmung in den Schenkeln 43 des Sitzträgers als schräg nach oben laufendes Langloch 44 ausgebildet. Wird nun das Griffteil 9 vorne angehoben und dreht es sich um seine Achse 46, so bewegt sich die den Rastkörper 6 und den Sitzträger 8 verbindende Achse 12 entlang der Steuerkurve 13 in den Schenkeln 45 des Griffteils 9, wodurch zwangsläufig an einem bestimmten Punkt der Sitzträger 8 ein Stück nach oben abgehoben wird, was durch das Langloch 44 für die Achse 12 ermöglicht wird. Der abgehobene Sitzträger 8 gibt so sowohl das Rastmittel 14, als auch die Riegelachse frei. Dabei wird der Sitzträger 8 nur soweit abgehoben, daß die Lappen 26 der Schenkel 43 des Sitzträgers 8 dessen Schwenkbereich begrenzen. Ist die Riegelachse freigegeben, d.h. kann sie sich in dem Langloch 21 nach vorne bewegen, so kann der Rastkörper 6 in dem Langloch 10 in der oberen Platte 48 soweit nach oben schräg hinten gekippt werden, daß die Rastnasen 11 außerhalb des Eingriffs mit dem Stützrahmen 2 kommen und der Rastkörper 6 so auf dem Stützrahmen 2 verschoben werden kann. Wird das Griffteil 9 losgelassen, so fällt es durch sein Eigengewicht wieder in die erste, verriegelnde Position, sofern gerade Rastnasen 11 des Rastkörpers 6 und Rastlöcher 7 des Stützrahmens aufeinandertreffen.

Fig. 4) zeigt eine Draufsicht auf die obere Platte 48 des Rastkörpers 6 mit den nach vorne ragenden Schenkeln 42 und den Langlöchern 10 mit den nach innen gerichteten Rastnasen 11. Die Innenwände 15 der Langlöcher 10 in der Platte 48 laufen leicht konisch zu, um in den beiden möglichen Positionen glatt an den Rohren des Stützrahmens 2 anzuliegen.

## Patentansprüche

1. Stehhilfe (1),
bestehend aus einem Fußgestell (3),
einem an diesem angeschlossenen Stützrahmen (2) aus zwei Rohren,
sowie einem an dem Stützrahmen (2) befestigten Sitzträger (8) und einem auf diesem Sitzträger (8) angeordneten Sitzkörper, wobei der Sitzträger (8) mit dem Sitzkörper (5) entlang dem Stützrahmen (2) höhenverstellbar,
und der Sitzkörper (5) neigungsverstellbar ist,
wobei der Sitzkörper (5) auf dem Sitzträger (8) befestigt ist und der Sitzträger (8) zwischen zwei nach vorne ragenden Schenkeln (42) eines entlang des Stützrahmens (2) verschiebbaren Rastkörpers (6) schwenkbar gelagert ist,
**dadurch gekennzeichnet,**
daß der Rastkörper (6) mit Rastnasen (11) mit Rastlöchern (7) des Stützrahmens (2) in Eingriff bringbar ist, daß der Sitzträger (8) in verschiedenen Positionen arretierbar ist,
daß der Sitzträger (8) u-förmig, mit nach unten gerichteten Schenkeln (43) gestaltet ist,
daß der Sitzträger (8) auf einer im oberen Bereich zwischen den Schenkeln (42) des Rastkörpers angeordneten Achse (12) gelagert ist,
wobei die Achse (12) durch in den Schenkeln (43) angeordnete und nach oben gerichtete Langlöcher (44) greift und damit eine Bewegung des Sitzträgers entlang dieser Langlöcher (44) ermöglicht,
daß die Schenkel (43) des Sitzträgers (8) in ihrem unteren Bereich Stellkerben (17) aufweisen, welche entsprechend der Bewegung des Sitzträgers (8) in den Langlöchern (44) mit im unteren Bereich der Schenkel (42) des Rastkörpers (6) angeordneten Rastmitteln (14) in Eingriff, bzw. wieder außer Eingriff bringbar sind.

2. Stehhilfe nach Anspruch 1,
**dadurch gekennzeichnet,**
daß die Schenkel (43) des Sitzträgers im Bereich der Stellkerben (17) kurvenförmig gestaltet sind und daß die Stellkerben (17) an beiden Schenkeln (43) jeweils paarweise auf gleicher Höhe angeordnet sind.

3. Stehhilfe nach Anspruch 2,
**dadurch gekennzeichnet,**
daß zwischen den Schenkeln (43) des Sitzträgers (8) ein u-förmiges Griffteil (9) mit nach innen greifenden Schenkeln (45) angeordnet ist,
daß das Griffteil (9) mit dem unteren Bereich seiner Schenkel (45) um eine unterhalb der den Sitzträger (8) und den Rastkörper (6) verbindenden Achse (12) zwischen den Schenkeln (43) des Sitzträgers (8) angeordnete zweite Achse (46) schwenkbar gelagert ist,
daß die Schenkel (45) des Griffteils (9) in ihrem oberen Bereich mit einer als Steuerkurve (13) geformten Ausnehmung versehen sind,
daß die den Sitzträger (8) und den Rastkörper (6) verbindende Achse (12) in dieser Ausnehmung liegt, daß durch Anheben des Griffteils (9) eine erste Position der Achse (12) in der Steuerkurve (13) verlassen und eine zweite Position der Steuerkurve (13) erreicht wird, und daß in der ersten Position ein Paar der Stellkerben (17) in Eingriff und in der zweiten Position keine Stellkerben (17) in Eingriff mit den Rastmitteln (14) sind,
wobei in der zweiten Position der Sitzträger (8) zwischen den Schenkeln (42) des Rastkörpers (6) frei schwenkbar ist.

4. Stehhilfe nach Anspruch 3,
**dadurch gekennzeichnet,**
daß der Bereich, in dem der Sitzträger (8) zwischen den Schenkeln (42) des Rastkörpers (6) schwenkbar ist, durch vor und hinter den Stellkerben (17) angeordnete Anschläge (47) der Schenkel (43) des Sitzträgers (8) an den Rastmitteln (14) begrenzt ist.

5. Stehhilfe nach Anspruch 4,
**dadurch gekennzeichnet,**
daß der Rastkörper (6) aus einer oberen Platte (48) und einer unteren Platte (49) gebildet wird,
wobei die Platten (48, 49) dessen Schenkel (42) oben und unten abdecken,
daß die untere Platte (49) Führungslöcher (50) mit geringem Spiel für den Stützrahmen (2) aufweist, daß die obere Platte Langlöcher (10) für den Stützrahmen (2) aufweist,
wobei in diesen Langlöchern (10) nach innen weisende Rastnasen (11) derart angeordnet sind, daß sie in die auf der dem Sitzträger (8) entgegengesetzten Seite des Stützrahmens (2) angebrachten Rastlöcher (7) greifen, wenn der Rastkörper (6) in sich einer ersten, an der hinteren Seite der Langlöcher (10) anliegenden Position befindet und daß die Rastnasen (11) nicht in die Rastlöcher (7) greifen, wenn sich der Rastkörper (6) in einer zweiten, vorne an den Langlöchern (10) anliegenden zweiten Position befindet,
und daß der Rastkörper (6) in der zweiten Position auf dem Stützrahmen (2) frei verschiebbar ist.

6. Stehhilfe nach Anspruch 5,
**dadurch gekennzeichnet,**
daß zwischen den Schenkeln (42) des Rastkörpers (6) und hinter den Schenkeln (43) des Sitzträgers (8) eine Riegelachse (22) angeordnet ist,
daß die Riegelachse (22) durch zwei horizontal angeordnete Langlöcher (21) in den Schenkeln (42) des Rastkörpers (6) nach außen und vorne über den Stützrahmen (2) greift,
daß die Riegelachse (22) in der ersten Position des Griffteils (9) durch die Schenkel (43) des Sitzträgers (8) in den Langlöchern (21) nach hinten gedrückt wird und so die erste Position des Rastkörpers (6) am Stützrahmen (2) und damit der Eingriff der Rastnasen (11) in die Rastlöcher (7) arretiert ist,
und daß in der zweiten Position des Griffteils (9) die Schenkel (43) des Sitzträgers (8) soweit von der Riegelachse (22) entfernt sind, daß diese eine vordere Position in den Langlöchern (21) einnehmen kann, wobei dann durch eine Bewegung des Rastkörpers (6) dessen Rastnasen (11) außer Eingriff mit den Rastlöchern (7) kommen.

7. Stehhilfe nach Anspruch 6,
**dadurch gekennzeichnet,**
daß die Riegelachse (22) in dem Bereich, in dem sie an dem Stützrahmen (2) anliegt, mit der Form des Stützkörpers angepaßten Rollkörpern (51) versehen ist.

8. Stehhilfe nach Anspruch 7,
**dadurch gekennzeichnet,**
daß die Riegelachse (22) durch an dem Rastkörper (6) angeordnete Federn (23) zur Begünstigung der Arretierung der Rastnasen (11) in den Rastlöchern (7) vorgespannt ist.

## Claims

1. A standing-stool (1) consisting of a pedestal (3), a supporting frame (2) connected to this in the form of two tubes, as well as a seat bracket (8) attached to the supporting frame (2) and a seat body mounted on this seat bracket (8), whereby the seat bracket (8) together with the seat body (5) is adjustable in height along the supporting frame (2), and the seat body (5) is adjustable in angle of inclination, whereby the seat body (5) is attached on top of the seat bracket (8) and the seat bracket (8) is mounted to be capable of pivoting between two forward-projecting arms (42) of a locating element (6) which is adjustable along the supporting frame (2) characterised
in that the locating element (6), by means of locating lugs (11), can be brought into engagement with locating slots (7) on the supporting frame (2),
in that the seat bracket (8) is lockable in various positions,
in that the seat bracket (8) is configured as U-shaped with downward-pointing arms (43),
in that the seat bracket (8) is mounted on a spindle (12) positioned at a point high up between the arms (42) of the locating element, whereby the spindle (12) engages through upward-pointing elongated holes (44) positioned in the arms (43) and thereby renders possible a movement of the seat bracket along these elongated holes (44),
in that, at a point low down on the arms (43) of the seat bracket (8), there are adjusting notches (17) which, corresponding to the movement of the seat bracket (8), can be engaged into or again be disengaged from the elongated holes (44) by means of locating devices (14) mounted in the lower part of the arms (42) of the locating element (6).

2. A standing-stool according to claim 1,
characterised
in that the arms (43) of the seat bracket are configured as being curved in shape in the region of the adjusting notches (17) and that the adjusting notches (17) are paired and positioned at the same height on both arms (43).

3. A standing-stool according to claim 2,
characterised
in that, mounted between the arms (43) of the seat bracket (8), there is a U-shaped gripping lever (9) with inward-engaging arms (45),
in that the gripping lever (9), together with the lower part of its arms (45), is mounted to be capable of pivoting on a second spindle (46) positioned between the arms (43) of the seat bracket (8) below the spindle (12) connecting the seat bracket (8) and the locating element (6),
in that, provided at a point high up on the arms (45) of the gripping lever (9), there is a recess in the form of a cam (13),
in that the spindle (12) connecting the seat bracket (8) and the locating element (6) lies in this recess,
in that, by raising the gripping lever (9), an initial position of the spindle (12) in the cam (13) is evacuated and a second position of the cam (13) is reached, and in that, in the first position, one pair of the adjusting notches (17) is engaged and, in the second position, none of the adjusting notches (17) are engaged with the locating devices (14),
whereby, in the second position, the seat bracket (8) is free to be capable of pivoting between the arms (42) of the locating element (6).

4. A standing-stool according to claim 3,
characterised
in that the range within which the seat bracket (8) is capable of pivoting between the arms (42) of the locating element (6) is limited at the locating devices (14) by means of stops (47) on the arms (43) of the seat bracket (8), said stops being positioned both in front of and behind the adjusting notches (17).

5. A standing-stool according to claim 4,
characterised
in that the locating element (6) is formed of an upper plate (48) and a lower plate (49), whereby the plates (48, 49) enclose its arms (42) both above and below, in that the lower plate (49) comprises guide holes (50) with a slight amount of play for the supporting frame (2),
in that the upper plate comprises elongated holes (10) for the supporting frame (2), whereby, within these elongated holes (10), inward-pointing locating lugs (11) are mounted in such a way, that they engage into the locating slots (7) positioned on the opposite side of the supporting frame (2) from the seat bracket (8) whenever the locating element (6) is in an initial position adjacent to the back edge of the elongated holes (10), and that the locating lugs (11) do not engage into the locating slots (7) if the locating element (6) is in a second position adjacent to the front of the elongated holes (10),
and in that, in the second position, the locating element (6) is free to be capable of adjusting along the supporting frame (2).

6. A standing-stool according to claim 5,
characterised
in that, between the arms (42) of the locating element (6) and behind the arms (43) of the seat bracket (8), a locking spindle (22) is mounted,
in that the locking spindle (22) engages to the outside through two horizontally positioned elongated holes (21) in the arms (42) of the locating element (6) and to the front over the supporting frame (2),
in that the locking spindle (22), in the initial position of the gripping lever (9), is pressed backwards in the elongated holes (21) by means of the arms (43) of the seat bracket (8) thereby locking the first position of the locating element (6) on the supporting frame (6) and, thus, also the engagement of the locating lugs (11) into the locating slots (7),
and in that, in the second position of the gripping lever (9), the arms (43) of the seat bracket (8) are so far away from the locking spindle (22) that the latter is able to take up a forward position in the elongated holes (21), whereby, at this point, by means of a movement of the locating element (6), its locating lugs (11) come out of engagement with the locating slots (7).

7. A standing-stool according to claim 6,
characterised
in that the locking spindle (22), in the region in which it lies adjacent to the supporting frame (2), is provided with roller elements (51) matched to the shape of the supporting element.

8. A standing-stool according to claim 7,
characterised
in that the locking spindle (22) is tensioned, in order to facilitate the locking of the locating lugs (1) in the locating slots (7), by means of springs (23) mounted on the locating element (6).

## Revendications

1. Auxiliaire de levage (1), constitué d'un piédestal (3), d'un cadre d'appui (2) raccordé à ce dernier et constitué de deux tubes, ainsi que d'un support de siège (8) fixé au cadre d'appui (2), et d'un corps de siège (5) disposé sur ce support de siège (8), le support de siège (8) pouvant, avec le corps de siège (5), être réglé en hauteur le long du cadre d'appui (2), le corps de siège (5) pouvant être réglé en inclinaison, le corps de siège (5) étant fixé sur le support de siège (8) et le support de siège (8) étant logé en pivotement entre deux branches (42), en saillie vers l'avant, d'un organe de verrouillage (6) pouvant coulisser le long du cadre d'appui (2), caractérisé en ce que l'organe de verrouillage (6) peut, avec des ergots (11), entrer en prise avec des trous de crantage (7) aménagés dans le cadre d'appui (2) ; que le support de siège (8) peut être bloqué dans différentes positions ; que le support de siège (8) a une forme en U, avec des branches (43) dirigées vers le bas ; que le support de siège (8) est logé sur un axe (12), disposé dans la zone supérieure située entre les branches (42) de l'organe de verrouillage, l'axe (12) s'engageant dans des trous longitudinaux (44), disposés dans les branches (43) et dirigés vers le haut, en permettant de ce fait un mouvement du support de siège le long de ces trous longitudinaux (44) ; et que les branches (43) du support de siège (8) comportent dans leur zone inférieure des encoches de réglage (17), qui, conformément au déplacement du support de siège (8) dans les trous (44), peut entrer en prise avec des verrous (14), disposés dans la zone inférieure des branches (42) de l'organe de verrouillage (6), et peuvent en être désengrenés.

2. Auxiliaire de levage selon la revendication 1, caractérisé en ce que les branches (43) du support de siège ont, dans la zone des encoches de réglage (17), la forme d'une came, et que les encoches de réglage (17) sont, au niveau des deux branches (43), disposées par paires à la même hauteur.

3. Auxiliaire de levage selon la revendication 2, caractérisé en ce qu'entre les branches (43) du support de siège (8) est disposé une pièce de prise (9) en U, comportant des branches (45) dirigées vers l'intérieur ; que la pièce de prise (9) est, avec la zone inférieure de ses branches (45), logée en pivotement autour d'un deuxième axe (46), disposé entre les branches (43) du support de siège (8), en-dessous de l'axe (12) qui relie le support de siège (8) et l'organe de verrouillage (6) ; que les branches (45) de la pièce de prise (9) sont, dans leur zone supérieure, pourvues d'un évidement ayant la forme d'une came de commande (13) ; que l'axe (12) qui relie le support de siège (8) et l'organe de verrouillage (6) est logé dans cet évidement ; que, par un soulèvement de la pièce de prise (9), on quitte une première position de l'axe (12) dans la came de commande (13) et on atteint une deuxième position de la came de commande (13) ; et que, dans la première position, une paire des encoches de réglage (17) entrent en prise avec les verrous (14), aucune encoche de réglage (17) n'entrant en prise avec les ergots dans la deuxième position, auquel cas, dans la deuxième position, le support de siège (8) peut pivoter librement entre les branches (42) de l'organe de verrouillage (6).

4. Auxiliaire de levage selon la revendication 3, caractérisé en ce que la zone dans laquelle le support de siège (8) peut pivoter entre les branches (42) de l'organe de verrouillage (6) est délimitée par des butées (47) des branches (43) du support de siège (8) contre les verrous (14), butées disposées en avant et en arrière des encoches de réglage (17).

5. Auxiliaire de levage selon la revendication 4, caractérisé en ce que l'organe de verrouillage (6) est constitué d'une plaque supérieure (48) et d'une plaque inférieure (49), les plaques (48, 49) recouvrant ces branches (42) par au-dessus et par en-dessous ; que la plaque inférieure (49) comporte des trous de guidage (50) ayant un faible jeu pour le cadre d'appui (2) ; que la plaque supérieure comporte des trous longitudinaux (10) pour le cadre d'appui (2), des ergots (11), dirigés vers l'intérieur, étant disposés dans ces trous longitudinaux (10) de façon à s'engager dans les trous de crantage (7) rapportés sur le côté du cadre d'appui (2) opposé au support de siège (8) quand l'organe de verrouillage (6) se trouve dans sa première position, qui s'appuie contre le côté arrière des trous longitudinaux (10), et que les ergots (11) ne s'engagent pas dans les trous de crantage (7) quand l'organe de verrouillage (6) se trouve dans une deuxième position, qui s'appuie à l'avant contre les trous longitudinaux (10) ; et que l'organe de verrouillage (6), dans la deuxième position, peut coulisser librement sur le cadre d'appui (2).

6. Auxiliaire de levage selon la revendication 5, caractérisé en ce qu'entre les branches (42) de l'organe de verrouillage (6) est disposé un axe de verrouillage (22) en arrière des branches (43) du support de siège (8) ; que l'axe de verrouillage (22) s'engage vers l'extérieur et vers l'avant, par l'intermédiaire du cadre d'appui (2), dans deux trous longitudinaux horizontaux (21) aménagés dans les branches (42) de l'organe de verrouillage (6) ; que l'axe de verrouillage (22), dans la première position de la pièce de prise (9), est appuyé vers l'arrière, dans les trous longitudinaux (21), sous l'effet des branches (43) du support de siège (8), ce qui bloque la première position de l'organe de verrouillage (6) contre le cadre d'appui (2) et donc l'engagement des ergots (11) dans les trous de crantage (7) ; et que, dans la deuxième position de la pièce de prise (9), les branches (43) du support de siège (8) sont éloignées de l'axe de verrouillage (22) au point que ce dernier peut prendre une position avant dans les trous longitudinaux (21), auquel cas un déplacement de l'organe de verrouillage (6) désengrène ses ergots (11) des trous de crantage (7).

7. Auxiliaire de levage selon la revendication 6, caractérisé en ce que l'axe de verrouillage (22), dans la zone dans laquelle il s'appuie contre le cadre d'appui (2), est pourvu de galets (51) dont la forme est adaptée à celle du corps d'appui.

8. Auxiliaire de levage selon la revendication 7, caractérisé en ce que l'axe de verrouillage (22) est, grâce à des ressorts (23) disposés contre l'organe de verrouillage (6), précontraint pour favoriser le blocage des ergots (11) dans les trous de crantage (7).
